# DEMANDE DE BREVET EUROPEEN

(11) **EP 1 654 963 A2**
(43) Date de publication de la demande: **10.05.2006**
(21) Numéro de dépôt: 05300874.4
(22) Date de dépôt: 27.10.2005
(51) Int. Cl.: A47F 5/11, G09F 1/10, B65D 5/52, A47F 7/14

(54) **Présentoir d'informations**

(30) Priorité: 03.11.2004 FR 0452515
(71) Demandeur: Lacroix, Jean-Paul, 78430 Louveciennes (FR)
(72) Inventeur: Lacroix, Jean-Paul, 78430 Louveciennes (FR)
(74) Mandataire: den Braber, Gerard Paul

(57) **Abrégé**

Un présentoir d'informations (1) comporte au moins une forme plane (2) découpée dans une plaque de matériau. Le matériau est un matériau multicouche composé d'une âme dans un premier matériau flexible et d'au moins une couche dans un second matériau rigide. La forme plane comporte au moins un pli (3A',3B',3C',3D') traversant de part en part la forme plane et définissant au moins deux parois adjacentes (4A,4B;4B,4C;4C,4D;4C,4E). Le pli (3A',3B',3C',3D') est formé par une rainure (3A,3B,3C,3D) pratiquée dans le matériau multicouche. Les parois peuvent être pliées pour mettre en volume ledit présentoir d'informations.

Au moins un élément de verrouillage (5,6,7) d'une première paroi (4A) avec une seconde paroi (4D;4E) maintient en volume le présentoir d'informations.

## Description

### DOMAINE TECHNIQUE DE L'INVENTION

L'invention se rapporte à un présentoir d'informations. Un tel présentoir d'informations peut être un porte-brochures ou un porte-feuillet.

Un porte-brochures est un réceptacle apte à recevoir des brochures. Il a pour fonction d'attirer l'attention des personnes, leur permettre de lire tout ou partie des informations des brochures, et leur permettre de prendre une brochure.

Un porte-feuillet est un support apte à tenir et positionner un feuillet, une carte, un menu, une affichette, etc... d'une manière verticale ou inclinée. Il a pour fonction d'attirer l'attention des personnes et leur permettre de lire les informations du feuillet, de la carte, du menu, de l'affichette, etc...

L'invention se rapporte également à une méthode de fabrication d'un tel présentoir d'informations.

### ETAT DE LA TECHNIQUE ANTERIEURE

Il est connu du document US 5,301,800 un présentoir d'informations sous la forme d'un porte-brochures, réalisé à partir de feuilles de plastique embouties. Ce porte-brochures est mis en volume par pliage de plis amorcés lors de l'emboutissage et maintenu en volume par l'insertion de languettes dans des fentes adaptées. Ce type de porte-brochures réalisé dans un plastique nécessairement souple n'est pas suffisamment rigide, est peu robuste et peu qualitatif.

On connaît également des présentoirs d'informations sous la forme de porte-brochures et porte-feuillet réalisés par injection plastique. En particulier, WO 94/21156 décrit des présentoirs d'informations sous la forme de porte-feuillet réalisés par injection plastique. Ce type de porte-brochures et porte-feuillet injectés présente l'inconvénient de ne pas être livrable à plat et d'être difficilement personnalisable (par exemple par sérigraphie ou par gravure). Etant en plastique, ils sont sensibles aux rayures et à l'abrasion lors de leurs manipulations ce qui entraîne un ternissement au cours du temps.

Enfin, on connaît également des présentoirs d'informations sous la forme de porte-brochures et porte-feuillet réalisés à partir de tôles. Le maintien de la forme découpée et pliée s'effectue généralement par des rabats à souder sur d'autres parois. Ce type de porte-brochures et porte-feuillet présente l'inconvénient de ne pas être livrable à plat, d'être difficilement personnalisable, et de ne pas être qualitatif du fait des surépaisseurs et des soudures. Il est en outre plus coûteux que ses homologues en plastique.

### EXPOSE DE L'INVENTION

Un but de l'invention est de proposer un présentoir d'informations, sous la forme d'un porte-brochures ou d'un porte-feuillet, permettant de résoudre au moins un des problèmes des dispositifs de l'art antérieur.

Selon l'invention, le présentoir d'informations comporte au moins une forme plane découpée dans une plaque de matériau multicouche composé d'une âme dans un premier matériau flexible et d'au moins une couche dans un second matériau rigide. La forme plane comporte au moins un pli formé par une rainure pratiquée dans le matériau multicouche. Le pli traverse de part en part ladite forme plane et définit au moins deux parois adjacentes, lesquelles peuvent être pliées pour mettre en volume le présentoir d'informations. Au moins un élément de verrouillage d'une première paroi avec une seconde paroi permet de maintenir en volume le présentoir d'informations.

Plus précisément, un mode de réalisation de l'invention concerne un porte-brochures comportant :
a) une forme plane découpée dans une plaque de matériau multicouche et comportant :
   a1) une première et une seconde rainures rectilignes, parallèles entre elles et traversant transversalement la forme plane, délimitant une façade arrière, un fond et une façade avant, et
   a2) une troisième et quatrième rainures rectilignes, parallèles entre elles et perpendiculaires aux première et seconde rainures, délimitant une première et une seconde joue,
b) un ensemble de plis comportant :
   b1) un premier pli formé par pliage de la façade arrière et du fond autour de la première rainure,
   b2) un second pli formé par pliage de la façade avant et du fond autour de la seconde rainure,
   b3) un troisième pli formé par pliage de la première joue et de la façade avant autour de la troisième rainure, et
   b4) un quatrième pli formé par pliage de la seconde joue et de la façade avant autour de la quatrième rainure,
c) un élément de verrouillage solidarisant la première joue et la seconde joue à la façade arrière.

Selon un autre mode de réalisation, l'invention concerne un porte-brochures comportant :
a) une première forme plane découpée dans une plaque de matériau multicouche et comportant une première et une seconde rainures rectilignes, parallèles entre elles et traversant transversalement la forme plane, délimitant une façade avant, une première et une seconde joue,
b) une seconde forme plane découpée dans une plaque de matériau plastique, et délimitant une façade arrière et un fond,
c) un ensemble de plis comportant :
   c1) un premier pli formé par pliage de la façade arrière vers le fond,
   c2) un second pli formé par pliage de la première joue et de la façade avant autour de la première rainure, et
   c3) un troisième pli formé par pliage de la seconde joue et de la façade avant autour de la seconde rainure,
d) un élément de verrouillage solidarisant la première joue et la seconde joue de la première forme plane à la façade arrière de la seconde forme plane.

L'élément de verrouillage peut comporter :
- une première découpe et une seconde découpe d'un premier type disposées dans la façade arrière,
- une première découpe et une seconde découpe d'un second type respectivement disposées dans la première et la seconde joue,
- un premier clip de fixation pénétrant dans la première découpe du second type, prenant appui sur la première joue et se logeant dans la première découpe du premier type pour pincer la façade arrière,
- un second clip de fixation pénétrant dans la seconde découpe du second type, prenant appui sur la seconde joue et se logeant dans la seconde découpe du premier type pour pincer la façade arrière,
- le premier et le second clip de fixation comporte une tête prenant appui sur la joue et deux lames pour pincer la façade arrière.

Alternativement, l'élément de verrouillage peut comporter :
- une première rainure de positionnement sensiblement verticale et une première rainure de positionnement sensiblement horizontale et un premier perçage disposés dans la première joue,
- une seconde rainure de positionnement sensiblement verticale et une seconde rainure de positionnement sensiblement horizontale et un second perçage disposés dans la seconde joue,
- deux pattes en saillie sensiblement verticales munissant la façade arrière aptes à pénétrer dans les première et seconde rainures de positionnement sensiblement verticales,
- deux pattes en saillie sensiblement horizontales munissant le fond et aptes pénétrer dans les première et seconde rainures de positionnement sensiblement horizontales,
- une première vis de fixation pénétrant dans le premier perçage, prenant appui sur la première joue et pénétrant dans la façade arrière, et
- une seconde vis de fixation pénétrant dans le second perçage, prenant appui sur la seconde joue et pénétrant dans la façade arrière.

Selon un autre mode de réalisation, l'invention concerne un porte-brochures comportant :
a) une forme plane découpée dans une plaque de matériau multicouche et comportant :
   a1) une première, une seconde, une troisième et une quatrième rainure rectilignes, parallèles entre elles et traversant transversalement la forme plane, délimitant une façade avant, une première et une seconde joue, et un premier et un second rabat,
   a2) une cinquième et une sixième rainures rectilignes, parallèles entre elles et perpendiculaires aux première, seconde, troisième et quatrième rainures, délimitant un fond et un troisième rabat
b) un ensemble de plis comportant :
   b1) un premier pli formé par pliage de la première joue et de la façade avant autour de la première rainure,
   b2) un deuxième pli formé par pliage de la seconde joue et de la façade avant autour de la seconde rainure,
   b3) un troisième pli formé par pliage du premier rabat et de la première joue autour de la troisième rainure,
   b4) un quatrième pli formé par pliage du second rabat et de la seconde joue autour de la quatrième rainure,
   b5) un cinquième pli formé par pliage du fond et de la façade avant autour de la cinquième rainure, et
   b6) un sixième pli formé par pliage du troisième rabat et du fond autour de la sixième rainure,
c) un élément de verrouillage comportant:
   c1) au moins un perçage disposé dans chaque rabat, et
   c2) au moins un élément de fixation traversant chaque perçage et apte à être solidarisé à un support.

Plus précisément, l'invention concerne également un porte-feuillet comportant :
a) une forme plane découpée dans une plaque de matériau multicouche et comportant une première, une seconde, une troisième et une quatrième rainures rectilignes, parallèles entre elles et traversant longitudinalement la forme plane, délimitant une semelle, une façade avant, une façade arrière et une première et seconde paroi de positionnement,
b) un ensemble de plis comportant :
   b1) un premier pli formé par pliage de la première paroi de positionnement et de la façade arrière autour de la troisième rainure,
   b2) un second pli formé par pliage de la seconde paroi de positionnement et de la façade avant autour de la quatrième rainure,
   b3) un troisième pli formé par pliage de la façade arrière et de la semelle autour de la première rainure, et
   b4) un quatrième pli formé par pliage de la façade avant et de la semelle autour de la deuxième rainure, et
c) un élément de verrouillage pour maintenir le porte-feuillet en volume et définissant une gorge entre la première et seconde parois de positionnement, ladite gorge étant apte à recevoir un feuillet.

L'élément de verrouillage peut comporter :
- un trou disposé dans la semelle,
- un clip de verrouillage comportant une première et une seconde lames extérieures, et une lame centrale fixées sur une tête,
- le clip de verrouillage pénétrant dans le trou, prenant appui sur la semelle, pinçant la première paroi de positionnement entre la première lame extérieure et la lame centrale, et pinçant la seconde paroi de positionnement entre la seconde lame extérieure et la lame centrale.

Alternativement, l'élément de verrouillage peut comporter :
- une double rainure de positionnement comportant une première partie et une seconde partie, disposée dans la semelle,
- une première et une seconde patte en saillie munissant respectivement la première et la seconde paroi de positionnement et aptes à pénétrer respectivement dans la première partie et la seconde partie,
- un premier et un second perçage disposés dans la semelle et respectivement dans l'alignement de la première et de la seconde partie, et
- une première et une seconde vis de fixation traversant le premier et le second perçage, prenant appui sur la semelle et pénétrant dans la première et la seconde paroi de positionnement.

Au moins une des vis de fixation peut être dimensionnée et/ou positionnée de façon à générer une boursouflure au sein de la gorge.

Enfin, l'invention concerne une méthode de fabrication d'un présentoir d'informations comportant les étapes suivantes :
- fraiser dans une plaque de matériau multicouche au moins une rainure pour définir au moins un pli entre au moins deux parois adjacentes,
- découper dans cette plaque de matériau multicouche au moins une forme plane,
- plier chacun des plis de manière à mettre en volume ledit présentoir d'informations,
- verrouiller une première paroi avec une seconde paroi pour maintenir le présentoir d'informations en volume.

Le présentoir d'informations selon l'invention est robuste.

Il est également qualitatif, par l'exploitation du matériau multicouche par exemple sous forme d'une âme en polyéthylène disposée entre deux fines couches en aluminium. En particulier, les couches minces d'aluminium peuvent être laquées, rester naturelles, ou être brossées. Elles représentent alors un fort pouvoir d'attraction, tout en restant neutres.

Il est également personnalisable (par sérigraphie ou par gravure). La sérigraphie peut être effectuée sur des plaques multicouches préalablement à leur découpe.

La gravure est favorisée lorsque le noyau souple du matériau multicouche est noir, provoquant ainsi un fort contraste pour les gravures. Ce contraste ainsi que la brillance du présentoir d'informations sont résistants au fil du temps.

### DESCRIPTION DES FIGURES

La présente invention est illustrée par des exemples non limitatifs sur les Figures jointes, dans lesquelles des références identiques augmentées de 100 indiquent des éléments similaires :
Les Figures 1.A, 1.B et 1.C représentent schématiquement la mise en oeuvre d'un matériau multicouche utilisé pour la fabrication d'un présentoir d'informations selon l'invention ;
La Figure 2 illustre une forme plane pour un présentoir d'informations sous la forme d'un porte-brochures selon un premier mode de réalisation de l'invention ;
La Figure 3 est une vue en perspective du porte-brochures de la Figure 2 une fois mis en volume ;
La Figure 4 est une vue en perspective d'un porte-brochures une fois mis en volume selon un second mode de réalisation de l'invention ;
La Figure 5 est une vue en perspective d'un porte-brochures une fois mis en volume selon un troisième mode de réalisation de l'invention ;
La Figure 6 illustre une forme plane pour un présentoir d'informations sous la forme d'un porte-feuillet selon un quatrième mode de réalisation de l'invention ;
La Figure 7 illustre une forme plane selon une variante de réalisation du porte-feuillet de la Figure 6 ;
La Figure 8 est une vue en perspective du porte-feuillet de la Figure 6 ou 7 une fois mis en volume ; et
La Figure 9 est une vue partielle du porte-feuillet de la Figure 7 une fois mis en volume.

### DESCRIPTION DETAILLEE DE L'INVENTION

Les présentoirs d'informations selon différents modes de réalisation de l'invention sont fabriqués au moins en partie à partir d'un matériau multicouche.

La Figure 1.A représente une vue en coupe d'un tel matériau multicouche. Le matériau multicouche se présente sous forme de plaque. Le matériau multicouche est composé d'une âme MA disposée entre une première couche ME1 et une seconde couche ME2. L'âme MA est constituée d'un premier matériau flexible MA, par exemple du polyéthylène (d'une épaisseur de l'ordre de un à quelques millimètres). La première couche ME1 est constituée d'un premier matériau rigide, par exemple un matériau métallique tel que l'aluminium (de l'ordre de quelques dixièmes de millimètres). La seconde couche ME2 est constituée d'un second matériau rigide, par exemple un matériau métallique tel que l'aluminium (de l'ordre de quelques dixièmes de millimètres). Le polyéthylène et l'aluminium ne sont pas limitatifs car tout autre matériau présentant respectivement les mêmes caractéristiques de flexibilité et de rigidité conviendrait également.

Un tel matériau est par exemple commercialisé par la société Alusuisse sous la dénomination "Dibond" ou "Alucobond" (marques déposées) ou par la société Alcoa sous la dénomination "Reynobond" (marque déposée).

Les Figures 1.B et 1.C représentent schématiquement la mise en oeuvre, en particulier la mise en volume, d'un tel matériau multicouche utilisé pour la fabrication d'un présentoir d'informations selon l'invention. Toute forme appropriée peut être découpée dans une plaque de matériau multicouche.

Pour réaliser une mise en volume, une rainure 3 est tout d'abord créée dans la première couche ME1 et en partie dans l'âme MA du matériau multicouche (Figure 1.B). La rainure ne laisse subsister que partiellement l'âme de matériau flexible et la seconde couche de matériau rigide. Elle peut être sensiblement en forme de V, par exemple avec des bords inclinés et un fond plat. Alternativement, elle peut également traverser complètement l'âme MA, mais la seconde couche ME2 doit être préservée. La rainure 3 est faite, par exemple, par fraisage FA. La rainure 3 définit de part et d'autre une première paroi 4 et une seconde paroi 4'.

Ensuite, la première 4 et la seconde paroi 4' sont pliées PA l'une vers l'autre pour créer un pli 3' (Figure 1.C) ne laissant pas apparaître l'âme. Le pliage est rendu possible par la rainure mais également par l'épaisseur faible de la couche en matériau rigide (de l'ordre de quelques dixièmes de millimètres), par l'épaisseur faible de l'âme au niveau de la rainure, et par la flexibilité du matériau formant l'âme.

Selon une alternative, la première 4 et la seconde paroi 4' peuvent être pliées en sens inverse du pli PA laissant apparaître l'âme. Le pliage est possible du fait de l'épaisseur faible de la couche en matériau rigide, de l'épaisseur faible de l'âme au niveau de la rainure, et de la flexibilité du matériau formant l'âme.

Selon une autre alternative, le pli peut également être formé après fraisage d'une première rainure dans la première couche de matériau rigide et d'une seconde rainure dans la seconde couche de matériau rigide, les deux rainures étant sensiblement superposées. Dans ce cas, le pliage est possible du fait de l'épaisseur faible de l'âme au niveau des deux rainures et de la flexibilité du matériau formant l'âme.

Les Figures 2 à 5 montrent un présentoir d'informations sous la forme d'un porte-brochures.

Les Figures 2 et 3 montrent un porte-brochures selon un premier mode de réalisation.

La Figure 2 est sensiblement une vue de dessus d'une forme plane 2 destinée à la réalisation d'un porte-brochures.

La forme 2 est découpée dans un matériau multicouche. La forme est sensiblement en T : la partie centrale verticale du T étant destinée à constituer une façade arrière 4A, un fond 4B et une façade avant 4C, et la partie horizontale du T étant destinée à constituer une première 4D et une seconde joue 4E.

Plusieurs rainures 3A, 3B, 3C, 3D sont réalisées (par exemple par fraisage) sur la forme 2. Les première 3A et seconde 3B rainures sont rectilignes, parallèles entre elles et traversent transversalement de part en part la partie centrale verticale du T. Elles délimitent la façade arrière 4A, le fond 4B et la façade avant 4C. Les troisième 3C et quatrième 3D rainures sont rectilignes, parallèles entre elles et perpendiculaires aux première 3A et seconde 3B rainures. Elles débutent sensiblement des deux extrémités de la seconde rainure 3B et délimitent respectivement la première 4D et la seconde 4E joue.

Deux découpes d'un premier type 5, 5' sont réalisées dans la façade arrière 4A. Deux découpes d'un second type 6, 6' sont également réalisées dans la première 4D et la seconde joue 4E respectivement. Ces découpes constituent une partie d'un élément de verrouillage.

Les deux découpes du premier type 5, 5' comportent un trou 5A débouchant et un lamage 5B.

Les deux découpes du second type 6, 6' comportent un trou débouchant (par exemple cylindrique, conique, ou oblong, etc....).

Ainsi, la forme 2, toutes les rainures 3A, 3B, 3C et 3D, et toutes les découpes 5, 5', 6 et 6' sont avantageusement réalisées par fraisage dans la plaque multicouche.

La forme plane 2 ainsi réalisée peut être livrée à plat en vue de son montage sur son lieu d'utilisation.

La Figure 3 est une vue en perspective du porte-brochures selon le premier mode de réalisation lors de l'opération de montage destinée à le mettre en volume.

La façade arrière 4A est repliée vers le fond 4B et forme le premier pli 3A'. La façade avant 4C est repliée vers le fond 4B et forme le second pli 3B'. Les première 4D et seconde 4E joues sont repliées vers la façade avant 4C et forment respectivement les troisième 3C' et quatrième 3D' plis.

Enfin, un premier clip de fixation 7 et un second clip de fixation 7' constituant une autre partie de l'élément de verrouillage, permettent de maintenir le porte-brochures en volume.

Le clip 7 comporte une tête 7A et deux lames 7B et 7C. L'une des deux lames est munie d'un téton (non visible).

Le verrouillage du porte-brochures est réalisé de la manière suivante.

Le clip 7 est inséré dans la découpe 6 de la joue 4D et prend appui sur la joue par la tête 7A. La tête 7A, avantageusement chanfreiné, pénètre dans le trou 6 de la joue 4D. Elle se loge dans l'épaisseur de la joue 4D, laissant une joue 4D plane sans élément en saillie. Simultanément, les deux lames 7B et 7C pincent la façade arrière 4A. En particulier, la lame 7B vient se loger dans le lamage 5B et affleure au niveau de la face avant visible de la façade arrière 4A. L'autre lame 7C s'appuie sur la face arrière non visible de la façade arrière 4A et fait sailli. Le téton de l'une ou l'autre lame pénètre dans le trou 5A assurant un verrouillage efficace du clip.

L'élément de verrouillage comportant les découpes 5, 6 et le clip 7. Il permet l'assemblage des parois perpendiculaires découpées dans un matériau multicouche permettant d'assurer une précision de positionnement ainsi qu'une grande discrétion de l'élément de verrouillage une fois en place.

Le second clip 7' est de préférence identique au premier clip : ils n'ont pas de sens de montage et ils sont symétriques. Le second clip est mis en place dans les découpes 5' et 6' de manière analogue au premier clip.

Les positions relatives des découpes 5, 5', 6 et 6' sont prévues de telle sorte que les deux clips 7, 7' prennent respectivement appuis sur les parois 4A, 4D et 4A, 4E, de façon à bloquer l'ensemble des plis 3A', 3B', 3C' et 3D'. Ils permettent donc de maintenir le porte-brochures 1 en volume et sont discrets.

Le porte-brochures ainsi réalisé peut être directement posé, par exemple sur un comptoir et des brochures peuvent être insérées dans le réceptacle formé par les cinq parois 4A, 4B, 4C, 4D et 4E.

La Figure 4 est une vue en perspective d'un porte-brochures selon un second mode de réalisation de l'invention lors de l'opération de montage destinée à le mettre en volume.

Le porte-brochures 101 selon le second mode de réalisation est constitué d'une première 102 et d'une seconde 102' forme plane.

La première forme plane 102 comporte la façade avant 104C et la première 104D et la seconde joue 104E. La seconde joue 104E comporte sur la paroi intérieure une rainure de positionnement sensiblement verticale 109A et sensiblement horizontale 109B, ainsi qu'un perçage 109C dans l'alignement de la rainure de positionnement sensiblement verticale. Il en est de même pour la première joue 104D (seul le perçage 109C' est visible). Avantageusement, les rainures ne sont pas débouchantes et sont donc invisibles du côté de la paroi extérieure des joues. La première forme plane 102 est découpée dans un matériau multicouche tel que décrit précédemment. Après une étape de fabrication analogue à celle décrite en relation avec le premier mode de réalisation, la première 104D et la seconde 104E joue sont repliées vers la façade avant 104C et forment respectivement les plis 103C' et 103D'.

La seconde forme plane 102' comporte la façade arrière 104A et le fond 104B. La façade arrière 104A comporte des pattes en saillie sensiblement verticales 108A au niveau d'un bord vertical et 108A' au niveau du bord vertical opposé. Le fond 104B comporte des pattes en saillie sensiblement horizontales 108B au niveau d'un bord horizontal et 108B' au niveau du bord horizontal opposé.

Dans cet exemple de réalisation de l'invention, la seconde forme plane 102' est découpée dans une plaque en PVC expansé. La seconde forme plane 102' est pliée grâce à une rainure traversant transversalement de part en part la forme plane 102'.

Lors de l'opération de montage destinée à mettre en volume le porte-brochures 101, la première 102 et la seconde forme 102' sont pliées comme déjà décrit ci-dessus, puis la seconde forme 102' est positionnée dans la première forme 102.

Les pattes en saillie 108A et 108B pénètrent respectivement dans les rainures de positionnement sensiblement verticale 109A et sensiblement horizontale 109B.

Les pattes en saillie 108A', 108B' pénètrent de la même façon dans les rainures de positionnement de la joue 104D.

Pour finir le verrouillage du porte-brochures ainsi formé, deux vis traversant les perçages 109C et 109C' sont vissées dans l'épaisseur de la façade arrière 104A. La seconde forme plane 102' est en PVC expansé dont l'épaisseur est prévue pour recevoir une vis sans correspondre à un surcoût important et sans constituer un porte-brochures disproportionné. A titre d'exemple, l'épaisseur du PVC expansé formant la seconde forme plane peut être de 5 mm, et les vis sont des vis à tôle ayant un diamètre de 2.2 mm.

Le positionnement préalable du fond, de la façade arrière et des joues permet donc à chaque vis d'être correctement placée face à l'épaisseur de la façade arrière. Ce vissage peut avantageusement être réalisé sans avant-trou dans l'épaisseur de la façade arrière, grâce à la faible densité du PVC expansé. Les vis peuvent être à tête fraisée, la tête pouvant se loger dans l'épaisseur des joues.

Pour le second mode de réalisation de l'invention, l'élément de verrouillage assemble des parois perpendiculaires découpées dans un matériau multicouche et une plaque en PVC expansé. Il permet un niveau de qualité du porte-brochures en relation à l'utilisation d'un matériau multicouche. L'utilisation d'une seconde forme 102' en PVC expansé épais est avantageuse car la seconde forme est apte à être pliée par rainurage. Il est également possible de visser sans avant-trou et sans risque d'éclatement (faible densité du matériau) dans l'épaisseur de la seconde forme. Enfin, la seconde forme est suffisamment résistante du fait de son épaisseur importante, laquelle ne constitue pas un frein esthétique du fait de sa localisation.

Le second mode de réalisation présente l'avantage d'avoir un coût plus faible que le premier mode de réalisation tout en présentant un aspect qualitatif (attraction, mise en valeur) similaire. En effet, la partie visible du porte-brochures lorsqu'il est en volume est la même car, lorsque des brochures sont insérées, la façade avant et les joues sont les principales parties visibles du porte-brochures.

Bien évidemment, l'homme du métier comprendra aisément que plusieurs variantes relatives au nombre de formes planes, au type de matériau employé pour ces formes et à l'élément de verrouillage, sont possibles (ces variantes ne font pas l'objet de Figures séparées).

Par exemple, à titre d'alternative, la façade arrière et le fond peuvent être deux formes planes distinctes constituant deux parois distinctes découpées dans une plaque plastique ou dans un matériau multicouche.

Tous les éléments de verrouillage (clips, ou pattes en saillie et rainures de positionnement associés à des éléments de fixation du type vis, clous...) évoqués précédemment sont applicables au premier et au second mode de réalisation ainsi qu'à leur alternative, que le porte-brochures soit issu d'une seule forme ou de plusieurs formes.

La Figure 5 est une vue en perspective d'un porte-brochures selon un troisième mode de réalisation de l'invention.

Le porte-brochures 201 selon le troisième mode de réalisation est constitué d'une forme plane 202.

La forme plane 202 comporte la façade avant 204C, la première 204D et la seconde joue 204E. Elle comporte également un premier 204F et un second 204G rabat prolongeant respectivement la première 204D et la seconde joue 204E. Chacun des premier et second rabats comporte un premier perçage 211. La forme plane 202 comporte enfin un fond 204B et un troisième 204A rabat prolongeant le fond 204B. Le troisième rabat comporte un second perçage 211'.

La forme plane 202 est découpée dans un matériau multicouche tel que décrit précédemment. Selon une étape de fabrication analogue à celle décrite en relation avec le premier mode de réalisation, une première, une seconde, une troisième et une quatrième rainures rectilignes traversantes et parallèles entre elles, ainsi qu'une cinquième et sixième rainures rectilignes et traversantes, perpendiculaires aux première, seconde, troisième et quatrième rainures sont pratiquées dans la forme 202. Ensuite, la première 204D, la seconde 204E joue et le fond 204B sont repliés vers la façade avant 204C en formant respectivement les plis 203C', 203D' et 203B'. Le premier 204F, le second 204G et le troisième 204A rabats sont respectivement repliés vers la première 204D, la seconde 204E joues et le fond 204B en formant respectivement les plis 203F', 203G' et 203B'. Les distances entre les rainures et donc les plis 203C' et 203F', 203D' et 203G', 203B' et 203A' étant identiques, les trois rabats sont coplanaires.

Lors de l'opération de montage destinée à mettre en volume le porte-brochures 201, la forme plane 202 est pliée comme déjà décrit.

Pour verrouiller le porte-brochures ainsi mis en volume, trois vis (non représentées) traversent les perçages 211 ou 211' de chaque rabat et sont vissées dans un support. Ce support peut être un mur, une paroi conférant au porte-brochures une position figée ou une pièce rapportée permettant de modifier la position du porte-brochures posé sur une surface.

Les Figures 6 à 9 montrent un quatrième mode de réalisation d'un présentoir d'informations sous la forme d'un porte-feuillet.

On entend par feuillet :
- un élément d'information imprimé ou gravé, tel une feuille de papier, plastifiée ou non, une feuille de carton, plastifiée ou non, une feuille de plastique, souple ou rigide, une feuille de métal, une carte, un menu, une affichette, etc..., ou
- une pochette constituée de deux parois transparentes en vis-à-vis, aptes à accueillir un élément d'information entre elles (la pochette peut être réalisée par découpe et pliage, par injection, ou peut être simplement constituée de deux parois transparentes découpées).

La Figure 6 est une vue en perspective d'une forme plane 302 destinée à la réalisation d'un porte-feuillet.

La forme 302 est découpée dans un matériau multicouche. La forme est sensiblement rectangulaire.

Plusieurs rainures 303A, 303B, 303F et 303G sont réalisées (par exemple par fraisage) sur la forme 302. Les rainures sont rectilignes, parallèles entre elles et traversent transversalement de part en part le rectangle. Elles délimitent une semelle 304B, une façade avant 304C, une façade arrière 304A et une première 304F et seconde 304G paroi de positionnement.

Deux découpes sous la forme de lumières de positionnement 305A et 305A' sont respectivement réalisées dans la première 304F et seconde 304G paroi de positionnement. Un trou oblong conique 306 est également réalisé dans la semelle 304B. Ces découpes constituent une partie d'un élément de verrouillage.

Ainsi, toutes les rainures 303A, 303B, 303F et 303G, toutes les découpes 305A, 305A' et 306 ainsi que la forme 302 sont avantageusement réalisées par fraisage d'une plaque multicouche.

La forme plane 302 ainsi réalisée peut être livrée à plat en vue de son montage sur son lieu d'utilisation.

La Figure 8 est une vue en perspective du porte-feuillet 301 une fois l'opération de montage destinée à le mettre en volume terminée.

La première paroi de positionnement 304F est repliée vers la façade arrière 304A et forme le pli 303F'. La seconde paroi de positionnement 304G est repliée vers la façade avant 304C et forme le pli 303G'.

Puis, la façade arrière 304A est repliée vers la semelle 304B et forme le pli 303A'. La façade avant 304C est repliée vers la semelle 304B et forme le pli 303B'.

L'ensemble plié définit une embase sensiblement triangulaire constituant un porte-feuillet. Selon d'autres variantes non représentées, l'embase pourrait avoir toute autre forme polygonale, ou même comporter des rainures plus ou moins courbées.

Enfin, un clip de verrouillage 307 (voir Figure 6) constituant une autre partie de l'élément de verrouillage, permettant de maintenir le porte-feuillet en volume, est positionné.

Le clip de verrouillage 307 comporte une tête 307A, deux lames extérieures 307C et 307D, et une lame centrale 307B. La lame centrale peut être dédoublée. Avantageusement, les deux lames extérieures et/ou chaque côté de la lame centrale peuvent être munie de tétons. Le clip 307 est réalisé en plastique injecté.

Le verrouillage du porte-feuillet est réalisé de la manière suivante.

Le clip 307 est inséré dans le trou 306 de la semelle 304B et prend appui sur la semelle par la tête 307A. La tête 307A, avantageusement chanfreiné, pénètre dans le trou oblong conique 306. Elle se loge dans l'épaisseur de la semelle, laissant une semelle plane sans élément en saillie. Simultanément, les deux lames 307B et 307C pincent la première paroi de positionnement 304F, et les deux lames 307B et 307D pincent la seconde paroi de positionnement 304G. Les tétons des lames pénètrent dans les lumières de positionnement 305A et 305A' assurant un verrouillage efficace du clip. L'ensemble des plis 303A', 303B', 303F' et 303G' est ainsi bloqué en position. L'élément de verrouillage comportant les lumières 305A et 305A', le trou 306 et le clip 307 permet d'assurer une précision de positionnement ainsi qu'une grande discrétion de l'élément de verrouillage une fois en place.

Le positionnement de la première 304F et de la seconde 304G paroi de positionnement ménage une gorge 309 dans l'embase (Figure 8). Un feuillet FE peut être inséré et maintenu en position dans cette gorge. Ce feuillet FE peut être une pochette apte à accueillir un élément d'information. Dans ce cas, le clip 307 peut avantageusement servir de rehausseur à cet élément d'information, car la ou les lames centrales peuvent constituer une butée pour l'élément d'information.

Selon une première alternative (non représentée), le feuillet peut être découpé dans sa partie basse, au milieu. Cette découpe correspond à la zone des lames du clip. Elle permet d'insérer le feuillet à fond dans la gorge 309, et surtout de le bloquer latéralement.

Selon une seconde alternative (non représentée), le feuillet et le clip peuvent être liés par exemple par un mécanisme de point dur, un mécanisme de clippage, etc....

Ces deux alternatives permettent d'obtenir un blocage efficace du feuillet dans le porte-feuillet.

Le porte-feuillet ainsi maintenu en volume peut être directement posé, par exemple sur un comptoir. Il permet un positionnement précis entre feuillet et embase, ainsi qu'un verrouillage rigide alors que seul le clip est une pièce injectée. L'embase est quant à elle avantageusement en matériau multicouche, plus qualitatif que le plastique.

La Figure 7 illustre une forme plane 302 pour un porte-feuillet selon une variante de réalisation du mode de réalisation de la Figure 6.

Selon cette variante, le fraisage des rainures 303A, 303B, 303F et 303G dans la forme 302 est identique, mais la semelle 304B et les parois de positionnement 304F et 304G sont munies de découpes différentes.

La semelle 304B est munie d'une double rainure de positionnement comportant une première partie 409A et une seconde partie 409A'. La première et la seconde partie sont rectilignes, parallèles et éventuellement jointes. Les parois de positionnement 304F et 304G sont respectivement munies d'une première 408A et seconde 408A' patte en saillie.

Lorsque la forme 302 est pliée, la première 408A et la seconde 408A' patte en saillie sont destinées à s'intégrer respectivement au sein de la première partie 409A et la seconde partie 409A' de la rainure de positionnement.

Afin de réduire les chutes de matière (i.e. pour obtenir un maximum de formes 302 à partir d'une seule plaque multicouche) chaque patte en saillie 408A et 408A' peut être associée à un évidement 412 et 412' de forme sensiblement identique mais décalé et ménagé dans la paroi de positionnement opposée.

La semelle 304B comporte deux perçages 409C et 409C' respectivement dans l'alignement de la première 409A et de la seconde partie 409A' de la rainure de positionnement. Une fois la forme 302 pliée, deux vis (non visibles) sont insérées dans les perçages 409C et 409C' et vissées dans l'épaisseur des parois de positionnement 304F et 304G. Les têtes de vis (par exemple à tête fraisée) peuvent être insérées dans l'épaisseur de la semelle.

L'âme du matériau multicouche étant souple (polyéthylène basse densité), ces vissages ne nécessitent avantageusement pas d'avant-trou dans les parois de positionnement 304F et 304G. Néanmoins, ils constituent un maintien efficace, sans risque de fissuration ou d'éclatement du polyéthylène, grâce aux première et éventuellement seconde couches du matériau multicouche qui sont quant à elles rigides (par exemple en aluminium). A titre d'exemple, l'épaisseur du polyéthylène peut être d'environ 3 mm, l'épaisseur de l'aluminium de quelques dixièmes de millimètres et les vis peuvent avoir un diamètre de 2.5 mm.

Le porte-feuillet est plié d'une manière analogue au mode de réalisation de la Figure 6 et le feuillet est inséré et maintenu dans le porte-feuillet d'une manière sensiblement identique à celle présentée en relation avec la Figure 8.

La Figure 9 est une vue partielle en perspective et en coupe montrant une variante permettant d'obtenir un blocage efficace du feuillet dans le porte-feuillet.

Au moins une des vis insérées dans les perçages 409C et 409C' et vissées dans l'épaisseur des parois de positionnement 304F et 304G génère une boursouflure 413 de la paroi de positionnement, au sein de la gorge 309.

Cette boursouflure 413 est possible, sans risque d'éclatement, grâce au matériau multicouche alliant âme souple entre deux couches rigides mais minces.

Elle est réalisée par un diamètre de vis suffisant et/ou par décalage de l'axe du vissage par rapport au milieu de la paroi de positionnement. Ce dernier est aisément obtenu par décalage des perçages 409C et/ou 409C' par rapport aux première 409A et/ou seconde 409A' parties de la rainure de positionnement des parois 304F et/ou 304G.

La boursouflure 413 génère un point dur particulièrement intéressant pour maintenir le feuillet dans le porte-feuillet. En effet, la boursouflure 413 crée un rétrécissement ponctuel et précis de la gorge 309 de façon à verrouiller le feuillet dans le porte-feuillet.

Un dernier exemple (non représenté) concernant la variante du mode de réalisation du porte-feuillet selon la Figure 7, consiste à ménager des pattes dans la partie basse du feuillet destinées à s'insérer dans des rainures adaptées de la semelle, de manière à bloquer latéralement le feuillet.

### REMARQUES FINALES

Les figures et leurs descriptions faites ci-dessus illustrent l'invention plutôt qu'elles ne la limitent. En particulier, l'invention et ses différents modes de réalisation et variantes viennent d'être décrits en relation avec des exemples particuliers de porte-brochures et de porte-feuillet présentant des formes particulières. Néanmoins, il est évident pour un homme du métier que l'invention peut être étendue à d'autres formes.

Dans tous les modes de réalisation présentés ci-dessus, l'élément de verrouillage coopère avec le matériau formant une paroi de sorte que l'élément de verrouillage traverse complètement une première paroi tout en prenant appui sur/dans celle-ci et se loge au moins partiellement dans l'épaisseur d'une seconde paroi. Ceci permet à la fois de verrouiller individuellement les deux parois en assurant une fiabilité d'assemblage et en maintenant un aspect qualitatif du présentoir d'information tout en évitant une saillie gênante de l'élément de verrouillage.

Le matériaux multicouche employé en relation avec les différents modes de réalisation présentés ci-dessus est composé d'une âme en matériau flexible (par exemple un plastique tel que polyéthylène) disposée entre deux couches en matériau rigide (par exemple un métal tel l'aluminium). L'effet technique de l'invention peut également être obtenu avec un matériau bicouche composé d'une âme dans le premier matériau flexible et une couche dans un second matériau rigide.

Les signes de références dans les revendications n'ont aucun caractère limitatif. Les verbes "comprendre" et "comporter" n'excluent pas la présence d'autres éléments que ceux listés dans les revendications. Le mot "un" précédant un élément n'exclue pas la présence d'une pluralité de tels éléments.

## Revendications

1. Présentoir d'informations (1 ; 101 ; 201 ; 301) comportant au moins une forme plane (2 ; 102, 102' ; 202, 202' ; 302) découpée dans une plaque de matériau, ladite forme plane comportant au moins un pli (3A', 3B', 3C', 3D' ; 103A', 103C', 103D' ; 203A', 203A", 203C', 203D', 203F', 203G' ; 303A', 303B', 303F', 303G') traversant de part en part ladite forme plane et définissant au moins deux parois adjacentes (4A, 4B ; 4B, 4C ; 4C, 4D ; 4C, 4E ; 104A, 104B ; 104C, 104D ; 104C, 104E ; 204A, 204B ; 204C, 204D ; 204C, 204E ; 204D, 204F ; 204E, 204G ; 304A, 304B ; 304B, 304C ; 304A, 304F ; 304C, 304G), lesdites parois pouvant être pliées pour mettre en volume ledit présentoir d'informations (1 ; 101 ; 201 ; 301),
le présentoir d'informations est **caractérisé en ce que** :
- le matériau est un matériau multicouche composé d'une âme (MA) dans un premier matériau flexible et d'au moins une couche (ME1, ME2) dans un second matériau rigide,
- le pli est formé par une rainure (3A, 3B, 3C, 3D ; 303A, 303B, 303F, 303G) pratiquée dans le matériau multicouche,
et **en ce qu'**il comporte en outre au moins un élément de verrouillage (5, 6, 7, 7' ; 108A, 108A', 108B, 108B', 109A, 109B, 109C, 109C' ; 210, 211, 210', 211' ; 305A, 305A', 306, 307 ; 408A, 408A', 409A, 409A', 409C, 409C' ; 410) d'une première paroi (4A ; 104A ; 204A ; 304B ; 304B ; 304F) avec une seconde paroi (4D, 4E ; 104D, 104E ; 204F, 204G ; 304F, 304G) pour maintenir en volume ledit présentoir d'informations.

2. Présentoir d'informations selon la revendication 1, **caractérisé en ce que** le matériau multicouche est composé d'une âme (MA) en polyéthylène, disposée entre une première (ME1) et une seconde couche (ME2) en aluminium.

3. Présentoir d'informations selon la revendication 1 ou 2, **caractérisé en ce que** le pli est formé par une rainure ne laissant subsister que partiellement l'âme de matériau flexible et/ou la seconde couche de matériau rigide.

4. Porte-brochures selon l'une des revendications 1 à 3, **caractérisé en ce qu'**il comporte :
a) une forme plane (2) découpée dans une plaque de matériau multicouche et comportant :
a1) une première (3A) et une seconde (3B) rainures rectilignes, parallèles entre elles et traversant transversalement la forme plane, délimitant une façade arrière (4A), un fond (4B) et une façade avant (4C), et
a2) une troisième (3C) et quatrième (3D) rainures rectilignes, parallèles entre elles et perpendiculaires aux première et seconde rainures, délimitant une première (4D) et une seconde (4E) joue,
b) un ensemble de plis comportant :
b1) un premier pli (3A') formé par pliage de la façade arrière (4A) et du fond (4B) autour de la première rainure (3A),
b2) un second pli (3B') formé par pliage de la façade avant (4C) et du fond (4B) autour de la seconde rainure (3B),
b3) un troisième pli (3C') formé par pliage de la première joue (4D) et de la façade avant (4C) autour de la troisième rainure (3C), et
b4) un quatrième pli (3D') formé par pliage de la seconde joue (4E) et de la façade avant (4C) autour de la quatrième rainure (3D),
c) un élément de verrouillage solidarisant la première joue (4D) et la seconde joue (4E) à la façade arrière (4A).

5. Porte-brochures selon l'une des revendications 1 à 3, **caractérisé en ce qu'**il comporte :
a) une première forme plane (102) découpée dans une plaque de matériau multicouche et comportant une première et une seconde rainures rectilignes, parallèles entre elles et traversant transversalement la forme plane, délimitant une façade avant (1 04C), une première (1 04D) et une seconde (104E) joue,
b) une seconde forme plane (102') découpée dans une plaque de matériau plastique, et délimitant une façade arrière (104A) et un fond (104B),
c) un ensemble de plis comportant :
c1) un premier pli (103A') formé par pliage de la façade arrière (104A) vers le fond (104B),
c2) un second pli (103C') formé par pliage de la première joue (104D) et de la façade avant (1 04C) autour de la première rainure, et
c3) un troisième pli (1 03D') formé par pliage de la seconde joue (104D) et de la façade avant (1 04C) autour de la seconde rainure,
d) un élément de verrouillage solidarisant la première joue (104D) et la seconde joue (104E) de la première forme plane (102) à la façade arrière (104A) de la seconde forme plane (102').

6. Porte-brochures selon la revendication 5, **caractérisé en ce que** l'élément de verrouillage comporte :
- une première découpe (5) et une seconde découpe (5') d'un premier type disposées dans la façade arrière (4A, 104A),
- une première découpe (6) et une seconde découpe (6') d'un second type respectivement disposées dans la première (4D, 104D) et la seconde joue (4E, 104E),
- un premier clip de fixation (7) pénétrant dans la première découpe du second type (6), prenant appui sur la première joue (4D, 104D) et se logeant dans la première découpe du premier type (5) pour pincer la façade arrière (4A, 104A),
- un second clip de fixation (7') pénétrant dans la seconde découpe du second type (6'), prenant appui sur la seconde joue (4E, 104E) et se logeant dans la seconde découpe du premier type (5') pour pincer la façade arrière (4A, 104A),
et **en ce que** le premier et le second clip de fixation (7, 7') comporte une tête (7A) prenant appui sur la joue (4D, 4E, 104D, 104E) et deux lames (7B, 7C) pour pincer la façade arrière (4A, 104A).

7. Porte-brochures selon la revendication 5, **caractérisé en ce que** l'élément de verrouillage comporte :
- une première rainure de positionnement sensiblement verticale et une première rainure de positionnement sensiblement horizontale et un premier perçage (109C') disposés dans la première joue (4D, 104D),
- une seconde rainure de positionnement sensiblement verticale (109A) et une seconde rainure de positionnement sensiblement horizontale (109B) et un second perçage (1 09C) disposés dans la seconde joue (4E, 104E),
- deux pattes en saillie sensiblement verticales (108A, 108A') munissant la façade arrière (4A, 104A) aptes à pénétrer dans les première et seconde rainures de positionnement sensiblement verticales,
- deux pattes en saillie sensiblement horizontales (108B, 108B') munissant le fond (4B, 104B) et aptes pénétrer dans les première et seconde rainures de positionnement sensiblement horizontales,
- une première vis de fixation pénétrant dans le premier perçage (109C'), prenant appui sur la première joue (4D, 104D) et pénétrant dans la façade arrière (4A, 104A), et
- une seconde vis de fixation pénétrant dans le second perçage (109C), prenant appui sur la seconde joue (4E, 104E) et pénétrant dans la façade arrière (4A, 104A).

8. Porte-brochures selon l'une des revendications 1 à 3, **caractérisé en ce qu'**il comporte :
a) une forme plane (202) découpée dans une plaque de matériau multicouche et comportant :
a1) une première, une seconde, une troisième et une quatrième rainure rectilignes, parallèles entre elles et traversant transversalement la forme plane, délimitant une façade avant (204C), une première (204D) et une seconde (204E) joue, et un premier (204F) et un second (204G) rabat,
a2) une cinquième et une sixième rainures rectilignes, parallèles entre elles et perpendiculaires aux première, seconde, troisième et quatrième rainures, délimitant un fond (204B) et un troisième (204A) rabat,
b) un ensemble de plis comportant :
b1) un premier pli (203C') formé par pliage de la première joue (204D) et de la façade avant (204C) autour de la première rainure,
b2) un deuxième pli (203D') formé par pliage de la seconde joue (204D) et de la façade avant (204C) autour de la seconde rainure,
b3) un troisième pli (203F') formé par pliage du premier rabat (204F) et de la première joue (204D) autour de la troisième rainure,
b4) un quatrième pli (203G') formé par pliage du second rabat (204G) et de la seconde joue (204E) autour de la quatrième rainure,
b5) un cinquième pli (203B') formé par pliage du fond (204B) et de la façade avant (204C) autour de la cinquième rainure, et
b6) un sixième pli (203A') formé par pliage du troisième rabat (204A) et du fond (204B) autour de la sixième rainure,
c) un élément de verrouillage comportant:
c1) au moins un perçage (211, 211') disposé dans chaque rabat (204A, 204F, 204G), et
c2) au moins un élément de fixation traversant chaque perçage (211, 211') et apte à être solidarisé à un support.

9. Porte-feuillet selon l'une des revendications 1 à 3, **caractérisé en ce qu'**il comporte:
a) une forme plane (302) découpée dans une plaque de matériau multicouche et comportant une première (303A), une seconde (303B), une troisième (303F) et une quatrième (303G) rainures rectilignes, parallèles entre elles et traversant longitudinalement la forme plane, délimitant une semelle (304B), une façade avant (304C), une façade arrière (304A) et une première (304F) et seconde (304G) paroi de positionnement,
b) un ensemble de plis comportant :
b1) un premier pli (303F') formé par pliage de la première paroi de positionnement (304F) et de la façade arrière (304A) autour de la troisième rainure (303F),
b2) un second pli (303G') formé par pliage de la seconde paroi de positionnement (304G) et de la façade avant (304C) autour de la quatrième rainure (303G),
b3) un troisième pli (303A') formé par pliage de la façade arrière (304A) et de la semelle (304B) autour de la première rainure (303A), et
b4) un quatrième pli (303B') formé par pliage de la façade avant (304C) et de la semelle (304B) autour de la deuxième rainure (303B), et
c) un élément de verrouillage pour maintenir le porte-feuillet en volume et définissant une gorge (309) entre la première (304F) et seconde (304G) parois de positionnement, ladite gorge étant apte à recevoir un feuillet (FE).

10. Porte-feuillet selon la revendication 9, **caractérisé en ce que** l'élément de verrouillage comporte :
- un trou (306) disposé dans la semelle (304B),
- un clip de verrouillage (307) comportant une première (307C) et une seconde (307D) lames extérieures, et une lame centrale (307B) fixées sur une tête (307A),
- le clip de verrouillage pénétrant dans le trou (306), prenant appui sur la semelle (304B), pinçant la première (304F) paroi de positionnement entre la première lame extérieure (307C) et la lame centrale (307B), et pinçant la seconde (304G) paroi de positionnement entre la seconde lame extérieure (307D) et la lame centrale (307B).

11. Porte-feuillet selon la revendication 9, **caractérisé en ce que** l'élément de verrouillage comporte :
- une double rainure de positionnement comportant une première partie (409A) et une seconde partie (409A'), disposée dans la semelle (304B),
- une première (408A) et une seconde (408A') patte en saillie munissant respectivement la première (304F) et la seconde (304G) paroi de positionnement et aptes à pénétrer respectivement dans la première partie (409A) et la seconde partie (409A'),
- un premier (409C) et un second (409C') perçage disposés dans la semelle (304B) et respectivement dans l'alignement de la première (409A) et de la seconde (409A') partie, et
- une première et une seconde vis de fixation traversant le premier (409C) et le second (409C') perçage, prenant appui sur la semelle et pénétrant dans la première (304F) et la seconde (304G) paroi de positionnement.

12. Porte-feuillet selon la revendication 11, **caractérisé en ce qu'**au moins une des vis de fixation est dimensionnée et/ou positionnée de façon à générer une boursouflure (413) au sein de la gorge (309).

13. Méthode de fabrication d'un présentoir d'informations (1, 101, 201, 301), le présentoir d'informations étant conforme à l'une des revendications 1 à 12, la méthode est **caractérisée en ce qu'**elle comporte les étapes suivantes :
- fraiser dans une plaque de matériau multicouche au moins une rainure (3A, 3B, 3C, 3D ; 303A, 303B, 303F, 303G) pour définir au moins un pli (3A', 3B', 3C', 3D' ; 103C', 103D' ; 203C', 203D', 203F', 203G' ; 303A', 303B', 303F', 303G') entre au moins deux parois adjacentes (4A, 4B ; 4B, 4C ; 4C, 4D ; 4C, 4E ; 104C, 104D ; 104C, 104E ; 204C, 204D ; 204C, 204E ; 204D, 204F ; 204E, 204G ; 304A, 304B ; 304B, 304C ; 304A, 304F ; 304C, 304G),
- découper dans cette plaque de matériau multicouche au moins une forme plane (2 ; 102 ; 202 ; 302),
- plier chacun des plis (3A', 3B', 3C', 3D' ; 103C', 103D' ; 203C', 203D', 203F', 203G' ; 303A', 303B', 303F', 303G') de manière à mettre en volume ledit présentoir d'informations, et
- verrouiller une première paroi (4A ; 104A ; 204A ; 304B ; 304B ; 304F) avec une seconde paroi (4D ; 104E ; 204G ; 304F ; 304F ; 304G) pour maintenir le présentoir d'informations en volume.
